# FASCICULE DE BREVET EUROPEEN

(11) **EP 0 954 485 B1**
(45) Date de publication et mention de la délivrance du brevet: **02.01.2002**
(21) Numéro de dépôt: 98903104.2
(22) Date de dépôt: 23.01.1998
(51) Int. Cl.: B65D 47/20

(54) **DISPOSITIF DE DISTRIBUTION DE PRODUIT FLUIDE AVEC SYSTEME D'OBTURATION**
VORRICHTUNG ZUR ABGABE VOM FLIESSFÄHIGEN PRODUKT MIT VERSCHLUSSVORRICHTUNG
DEVICE FOR DISPENSING A FLUID WITH SEALING SYSTEM

(30) Priorité: 27.01.1997 FR 9700841
(43) Date de publication de la demande: 10.11.1999
(73) Titulaire: VALOIS S.A., 27110 Le Neubourg (FR)
(72) Inventeur: STRADELLA, Giuseppe, I-16032 Camogli (IT)
(74) Mandataire: CAPRI SARL
(86) Numéro de dépôt international: FR9800113
(87) Numéro de publication internationale: WO9832669

(56) Documents cités:
- EP-A- 0 031 123
- DE-A- 3 347 079
- GB-A- 2 289 890
- US-A- 2 055 582
- US-A- 3 336 000
- US-A- 3 696 977
- US-A- 3 858 773
- US-A- 5 370 313

## Description

La présente invention concerne un dispositif de distribution de produit fluide, et plus particulièrement, la présente invention concerne un tel dispositif de distribution comportant un système d'obturation actionné automatiquement lors de l'actionnement du dispositif de distribution.

Le système d'obturation de la présente invention s'applique à tous les dispositifs de distribution de produit fluide, et en particulier aux dispositifs de distribution comportant une pompe ou une valve reliée à un réservoir et actionnée par un moyen d'actionnement tel qu'un poussoir.

Dans le domaine des dispositifs de distribution de produit fluide ou des dispositifs de pulvérisation, et particulièrement dans le cas de dispositifs contenant des produits tels que des médicaments, un des problèmes les plus compliqués à résoudre est le risque de contamination d'au moins une partie du fluide qui doit être distribué.

En effet, ce type de dispositifs comporte en général un réservoir contenant le fluide, et un organe de distribution, tel que par exemple une pompe, à l'intérieur de laquelle une certaine quantité de fluide reste toujours présente après chaque distribution. Cette quantité de fluide reste en contact avec l'environnement extérieur à travers l'orifice de distribution ou la buse d'éjection de l'organe de distribution, et peut ainsi facilement être soumis à un séchage et/ou à une contamination, ce qui entraîne les conséquences désavantageuses suivantes :
- en cas de contamination, par exemple par des bactéries, le fluide contaminé est distribué à l'utilisateur lors de l'actionnement suivant, avec un danger évident pour sa santé. En outre, la contamination pourrait s'étendre, dans certains cas, à la totalité du réservoir de fluide avec un danger conséquent augmenté.
- dans le cas d'un séchage, outre une très probable contamination, il y a un risque de bouchage de l'orifice de distribution de l'organe de distribution. Ceci est très fréquent en particulier dans les dispositifs de pulvérisation où les passages de fluide sont habituellement très petits.

Pour surmonter ce problème, il a été proposé d'utiliser des agents de conservation mélangés avec le fluide à distribuer, mais cette solution, en particulier dans le cas des médicaments, crée souvent des effets secondaires tels que des problèmes allergéniques.

Pour éviter ceci, les dispositifs appelés "systèmes d'obturation" ont donc été développés ces dernières années pour fournir un dispositif de distribution comportant une fermeture étanche à l'air au niveau de l'orifice de distribution du dispositif.

Ces systèmes, qui permettent de résoudre le problème de contamination et/ou de séchage du produit restant dans l'organe de distribution, entraînent toutefois généralement des nouveaux problèmes très importants, particulièrement dans les applications de pulvérisation. En effet, ces dispositifs d'obturation sont généralement actionnés, c'est-à-dire ouverts, par la pression créée par la pompe pendant lactionnement du dispositif. Ceci implique les conséquences négatives suivantes :
- l'obturateur fait partie intégrante de la partie produisant la pulvérisation qui, dans ce type de dispositif doit être réalisée de manière très précise, et ne doit pas créer de limitation dans l'écoulement libre du fluide. Dans ce cas, l'obturateur représente une telle limitation.
- l'obturateur nécessite une certaine pression pour s'ouvrir, mais avant la première utilisation du dispositif, la plupart des pompes de pulvérisation ne sont pas capables de créer la pression requise. En effet, chaque pompe est pourvue d'une chambre de dosage qui est également la chambre de pompe et cette chambre est vide lorsque le dispositif n'a pas encore été utilisé, c'est-à-dire qu'elle ne contient que de l'air ou un gaz inerte. De ce fait, chaque dispositif de pulvérisation utilisant ce type de pompe nécessite un "amorçage" qui consiste en un ou plusieurs actionnements nécessaires pour expulser l'air de la chambre de la pompe et le remplacer avec le liquide à distribuer. Le problème dans ce cas est que, lors de l'actionnement de la pompe sur un gaz, la pression créée est nettement inférieure à celle obtenue lorsqu'on pompe un liquide, et cette pression créée lors de l'amorçage n'est généralement pas suffisante pour ouvrir l'obturateur. La conséquence est que l'air, n'est pas expulsé et la pompe n'est pas amorcée de sorte qu'aucune pulvérisation ne peut être distribuée.

Les documents EP-A - 031 123 et US-A-3 336 000 divulguent des systèmes d'obturation dans lequel l'obturateur est ouvert mécaniquement, indépendamment de la pression créée par le produit. Ces obturateurs présentent toutefois les mêmes problèmes concernant les applications de pulvérisation puiqu'ils forment l'extrémité de la partie de circulation de fluide et qu'ils créent une limitation dans l'écoulement libre du fluide.

La présente invention a pour but de fournir un système d'obturation d'un dispositif de distribution de produit fluide qui ne présente pas les inconvénients précités.

La présente invention a donc pour but un système d'obturation qui fournit un parfaite obturation du dispositif de distribution de produit fluide évitant ainsi toute contamination et/ou séchage du produit au niveau de l'orifice de distribution.

La présente invention a aussi pour but de fournir un système d'obturation qui est ouvert automatiquement au moment de l'actionnement du dispositif de distribution de produit fluide.

La présente invention a encore pour but un tel système d'obturation qui est complètement séparé de la partie de circulation de fluide dans l'organe de distribution et qui par conséquent n'interfère pas avec la création de la pulvérisation et/ou avec l'amorçage nécessaire du dispositif.

La présente invention a donc pour objet un dispositif de distribution de produit fluide comportant un organe de distribution, tel qu'une pompe, des moyens d'éjection tel qu'une buse d'éjection incorporant un orifice de distribution, un moyen d'actionnement tel qu'un poussoir, et un système d'obturation comportant un élément d'obturation déformable élastiquement entre une position d'obturation, dans laquelle il obture hermétiquement l'orifice de distribution et une position d'ouverture dans laquelle il ouvre l'orifice de distribution, caractérisé en ce que ledit poussoir est légèrement déplaçable par rapport à ladite buse d'éjection et en ce que l'élément d'obturation est disposé entre ledit poussoir et ladite buse d'éjection, de sorte que, lors de l'actionnement du dispositif de distribution, l'élément d'obturation est déformé vers sa position d'ouverture par ladite buse d'éjection par un organe solidaire de ladite buse d'éjection, ledit élément d'obturation revenant élastiquement vers sa position d'obturation après lactionnement du dispositif de distribution.

Avantageusement, l'élément d'obturation comporte une paroi d'obturation déformable qui obture l'orifice de distribution, ladite paroi d'obturation comportant des moyens d'ouverture qui s'ouvrent dans la position d'ouverture de l'élément d'obturation.

De préférence, les moyens d'ouverture comportent une fente qui s'ouvre lors de l'actionnement du dispositif de distribution.

De préférence, ladite paroi d'obturation comporte une surface inférieure sensiblement concave qui est, dans la position d'obturation, en contact avec une surface supérieure convexe de l'organe solidaire du dispositif de distribution.

Avantageusement, ladite fente est définie par deux bords qui s'éloignent lors de l'ouverture de la fente de telle manière à former un cône tronqué dans la position d'ouverture de l'élément d'obturation, la partie de plus petit diamètre dudit cône tronqué étant définie par les extrémités inférieures desdits deux bords situées à proximité de l'orifice de distribution, de telle sorte que lorsque la fente se referme, les deux bords entrent d'abord en contact au niveau desdites extrémités inférieures, expulsant vers l'extérieur le produit restant dans le cône tronqué après l'actionnement du dispositif de distribution.

Avantageusement, lorsque la fente se referme, lesdites extrémités inférieures des deux bords raclent ladite surface supérieure convexe de l'organe solidaire du dispositif de distribution, retirant le produit restant à cet endroit après l'actionnement du dispositif de distribution.

Avantageusement, ledit élément d'obturation comporte un manchon cylindrique disposé autour de et/ou fixé à ladite buse d'éjection, et une paroi d'obturation déformable formant une paroi d'extrémité dudit manchon, ladite paroi d'obturation comportant une fente disposée en regard de l'orifice de distribution et qui s'ouvre lors de l'actionnement du dispositif.

De préférence, ledit manchon est, dans la position d'ouverture de l'élément d'obturation, déformé de telle manière à solliciter élastiquement l'élément d'obturation vers sa position d'obturation.

Selon un autre mode de réalisation de l'invention, l'élément d'obturation est réalisé sous la forme d'un disque comportant un trou qui est fermé en position d'obturation, et qui s'ouvre pour laisser passer un organe solidaire du dispositif de distribution lorsque ledit dispositif de distribution est actionné.

Avantageusement, ledit élément d'obturation est réalisé en un matériau élastomère, tel qu'un caoutchouc butyle.

D'autres caractéristiques et avantages de la présente invention apparaîtront au cours de la description détaillée suivante, donnée à titre d'exemple non limitatif, en regard des dessins joints, sur lesquels :
- la figure 1 représence une vue schématique en coupe verticale d'un dispositif de distribution de produit fluide incorporant un système d'obturation selon la présente invention, dans sa position d'obturation ;
- la figure 2 est une vue similaire à la figure 1 montrant le système d'obturation dans sa position d'ouverture ;
- la figure 3 est une vue schématique agrandie en coupe verticale du système d'obturation selon la présente invention, en position d'obturation ;
- les figures 4 et 5 représentent des vues schématiques en coupe verticale du système d'obturation selon l'invention, respectivement en position d'obturation et en position d'ouverture ; et
- les figures 6 et 7 représentent des vues schématiques de dessus de l'élément d'obturation du système d'obturation de la présente invention, respectivement en position d'obturation et en position d'ouverture.

Bien que le système d'obturation de la présente invention s'applique à tout type de dispositif de distribution de produit fluide, la présente description sera faite en relation à un dispositif de pulvérisation comportant une pompe et actionnée par un poussoir.

Comme représenté sur les figures 1 et 2, le dispositif de distribution de produit fluide comporte une pompe 20, qui peut être une pompe standard quelconque et qui ne sera donc pas décrite plus en détail ci-après, ladite pompe étant d'une part reliée à un réservoir de produit (non représenté) et d'autre part à un orifice de distribution 8 par l'intermédiaire d'un canal d'expulsion 2 et 5. La pompe est actionnée par un moyen d'actionnement tel qu'un poussoir 1 qui, ensemble avec la partie de sortie du canal d'expulsion 2, définit une tête de distribution. Comme représenté notamment sur les figures 1, 2 et 3, la tête du dispositif de pulvérisation est divisée en deux composantes principales, un corps 1, solidaire du poussoir, et une buse d'éjection 3. Dans un dispositif de pulvérisation standard, cette buse est habituellement réalisée d'une seule pièce avec ledit corps. La séparation de ces deux composantes est réalisée pour permettre l'introduction d'un élément d'obturation 4 entre elles, c'est-à-dire entre le corps 1 de la tête de distribution et la buse d'éjection 3. Un insert 2 formant gicleur, ayant la fonction de réduire le volume mort et de créer la forme de canal appropriée pour obtenir une bonne pulvérisation, est comme d'habitude inséré par pression dans l'élément de buse d'éjection 3, et forme donc l'extrémité du canal d'expulsion, l'autre côté étant disposé sur le tube de sortie 5 de la pompe 20. Bien entendu, le système d'obturation de la présente invention fonctionne également avec des têtes de distribution ne comportant pas de buse d'éjection incorporant un gicleur. Il suffit en effet que l'élément d'obturation 4 puisse être disposé entre le corps 1 et un organe solidaire de la pompe, à condition que cet organe solidaire de la pompe puisse se déplacer par rapport audit corps 1, comme cela sera décrit ci-dessous.

L'unicé buse d'éjection 3/insert 2 est assemblée dans le corps 1 de telle manière à pouvoir coulisser dans le corps 1 avec une course limitée, et cette unité est empêchée d'une séparation accidentelle par rapport audit corps 1 d'une manière quelconque appropriée, en particulier au moyen d'un encliquetage.

L'élément d'obturation 4 est de préférence réalisé en un élastomère approprié, tel qu'un caoutchouc butyle, qui est assemblé d'une manière étanche sur la buse d'éjection 3. Cet élément d'obturation 4 comporte de préférence une partie de manchon tubulaire 40 qui se termine à une extrémité par une paroi d'obturation 41 formant paroi de fond dudit manchon 40. Avantageusement, ladite partie de manchon 40 est montée et/ou fixée autour de ladite buse d'éjection 3, avantageusement au moyen d'une fixation par une sorte d'encliquetage 42, et ladite paroi d'obturation 41 recouvre et obture de manière étanche l'orifice de distribution 8 du dispositif. Ledit élément d'obturation 4 est pourvu, dans sa paroi d'obturation 41, de moyens d'ouvertures 6, avantageusement réalisées sous la forme d'une fente, qui est disposée en regard dudit orifice de distribution 8. Dans la position d'obturation de l'élément d'obturation 4, cette fente est maintenue fermée de manière étanche pour empêcher une contamination et/ou un séchage du produit restant dans ou à proximité de l'orifice de distribution 8 après l'actionnement du dispositif de distribution. Comme visible sur les figures 3 et 4, l'élément d'obturation 4 est maintenu, au niveau du bord périphérique de sa paroi d'obturation 41, par une nervure 11 du corps 1, qui coopère avec une rainure correspondante prévue dans ladite paroi d'obturation 41. Cette caractéristique avantageuse permet, dans la position d'obturation de l'élément d'obturation, d'exercer une force radiale sur ladite paroi d'obturation 41, de sorte que la fente 6 est maintenue fermée de manière étanche dans ladite position d'obturation.

Avantageusement, ladite fente 6 est définie dans la paroi d'obturation 41 par deux bords 61, 62, représentés sur les figures 5 et 7, qui viennent en contact étanche l'un de l'autre dans la position d'obturation de l'élément d'obturation 4. D'autre part, dans un mode de réalisation préféré de l'invention, le manchon 40 de L'élémenc d'obturation 4 peut être réalisé de telle manière à pouvoir se déformer. Ainsi lorsque l'élément d'obturation 4 est dans sa position d'ouverture, cette déformation du manchon 40 sollicite l'élément d'obturation vers sa position d'obturation ramenant donc cet élément d'obturation dans sa position d'obturation après l'actionnement du dispositif.

Le système d'obturation de la présente invention fonctionne de la manière suivante.

Comme décrit précédemment, lorsque le dispositif de distribution de produit fluide n'est pas actionné, l'élément d'obturation obture de manière étanche l'orifice de distribution 8 de la pompe, de sorte que toute contamination et/ou séchage du produit restant dans cette pompe est empêché. Au moment de l'actionnement du dispositif, c'est-à-dire lorsqu'une pression est exercée par l'utilisateur sur le poussoir 1, cette pression exercée vers le bas sur les figures entraîne un déplacement relatif entre le corps 1 et l'unité buse d'éjection 3/insert 2. Pour ce faire, le manchon 40 de l'élément d'obturation 4 se déforme élastiquement et la buse d'éjection déforme simultanément la paroi d'obturation 41 en ouvrant la fente 6 vers le haut, comme représenté sur les figures 2, 5 et 7. Ceci est réalisé du fait que la résistance du dispositif de pompe 20 est supérieure à la résistance à la déformation du manchon 40 de l'élément d'obturation 4. Ainsi, lors de l'actionnement du dispositif de pulvérisation, on obtient d'abord le déplacement relatif entre l'unité buse d'éjection 3/insert 2 et le corps 1 et par conséquent la déformation du manchon 40 de l'élément d'obturation. De ce fait, l'ouverture de la fente 6 est obtenue par ladite buse d'éjection 3 qui déforme la paroi d'obturation 41 au niveau de la fente 6, alors que son bord périphérique est avantageusement maintenu par la nervure 11 du corps 1. Avantageusement, ce déplacement relatif entre le corps 1 et l'unité buse 3/insert 2 se poursuit jusqu'à ce qu'un moyen de butée, tel qu'un épaulement, bloque ce déplacement relatif. C'est ensuite seulement que la force exercée par l'utilisateur sur le poussoir 1 est transmise au dispositif de pompe pour actionner celle-ci. Ainsi, le produit contenu dans le réservoir n'est éjecté par la pompe qu'après ouverture complète de l'élément d'obturation 4, cette ouverture étant obtenue de manière mécanique par la buse d'éjection 3 dans l'exemple représenté sur les figures. Bien entendu, cette ouverture mécanique pourrait également être réalisée par une partie monobloc formant canal d'éjection de la pompe si le dispositif ne prévoit pas de buse d'éjection.

A la fin de lactionnement du dispositif, lorsque le poussoir 1 est relâché par l'utilisateur, l'ensemble formé par l'unité buse d'éjection 3/insert 2 et le poussoir 1 est ramené vers sa position initiale par le ressort de rappel de la pompe et du fait de l'action de ressort exercée par le manchon 40 de l'élément d'obturation déformé. De ce fait, l'élément d'obturation 4 reprend sa position d'obturation dans laquelle le manchon 40 est parfaitement cylindrique et la fente 6 est fermée de manière hermétique.

Une caractéristique avantageuse de l'invention est obtenue du fait que les moyens d'ouverture sont réalisés sous la forme d'une fente dans la paroi d'obturation 41 de l'élément d'obturation 4. Ainsi, cette fente est définie, comme décrit précédemment, par deux bords 61, 62 qui sont en contact étanche l'un de l'autre dans la position d'obturation de l'élément d'obturation 4 et qui s'ouvrent sous l'effet du mouvement relatif entre le corps 1 et l'unité buse d'éjection 3/insert 2, lors de l'actionnement. Comme visible sur les figures 2 et 5, dans la position d'ouverture de l'élément d'obturation 4, la fente 6 s'ouvre de telle manière que les bords 61, 62 définissent un cône tronqué avec la partie de plus petit diamètre dudit cône tronqué qui est situé au niveau des extrémités inférieures (sur les figures) desdits bords 61, 62, situées à proximité de l'orifice de distribution 8 du dispositif. Par conséquent, lorsque l'élément d'obturation 4 revient de sa position d'ouverture à sa position d'obturation, après l'actionnement du dispositif, les bords 61, 62 entrent tout d'abord en contact au niveau de leurs extrémités inférieures, puis la fermeture de la fente 6 se produit de manière progressive sur toute la hauteur desdits bords, c'est-à-dire sur l'épaisseur de la paroi d'obturation 41. Ainsi, le produit restant à l'intérieur dudit cône tronqué après l'actionnement du dispositif est chassé vers l'extérieur du dispositif, ce qui limite encore davantage les risques de contamination et/ou de séchage à ce niveau. Pour assurer une efficacité maximale de ces caractéristiques, il est avantageux de prévoir la paroi d'obturation 41 avec une forme arquée. Ainsi dans la position d'obturation de l'élément d'obturation, il est créé une force de compression agissant dans le sens d'une obturation étanche de l'orifice de distribution 8. Une forme arquée particulièrement avantageuse est représentée sur la figure 3. Dans ce mode de réalisation, la surface interne de la paroi d'obturation 41 est concave et est, dans la position d'obturation, en contact intime avec la surface supérieure de la buse 3, qui est convexe. De même, la surface externe (c'est-à-dire supérieure sur la figure 3) de la paroi d'obturation 41 est également concave. Cette forme particulière bi-concave de la paroi d'obturation 41, ensemble avec la nervure 11 du corps 1 qui est en appui dans une rainure correspondante prévue dans la périphérie de ladite paroi 41, entraîne les avantages suivants :
- en position d'obturation, la paroi d'obturation 41 est en appui d'une part sur la surface convexe de la buse 3, et d'autre part sur la nervure périphérique 11 du corps 1. Il se crée par conséquent une force sensiblement radiale qui sollicite les deux bords 61, 62 de la fente 6 en contact l'un de l'autre. De même, une faible sollicitation accidentelle du poussoir 1, par exemple lors d'un transport, augmente cette force de compression et empêche donc une ouvercure accidentelle de la fente 6. Bien entendu, ceci n'est valable que si la sollicitation du poussoir 1 est inférieure à la résistance à la déformation du manchon 40 de l'élément d'obturation 4,
- lorsque la fente 6 se referme, après l'actionnement de la pompe, les deux extrémités inférieures des bords 61, 62 raclent la surface convexe de la buse 3, et nettoyant ainsi ladite buse 3. Ceci assure l'expulsion maximale de produit restant à cet endroit après chaque actionnement.

Avantageusement, on peut prévoir une substance bactériostatique entre l'élément d'obturation 4 et l'élément de buse d'éjection 3. De cette manière, on obtient une protection maximaie du produit. En combinant une telle substance bactériostatique avec la forme arquée décrite ci-dessus, on obtient l'avantage que cette substance ne sera pas délivrée à l'utilisateur lors de l'actionnement de la pompe, puisque la quasi-totalité du produit restant à cet endroit aura été retirée lors de la fermeture précédente de l'élément d'obturation.

La description ci-dessus a été réalisée en référence à un exemple d'application de l'invention concernant un dispositif de pulvérisation comportant une pompe. Bien entendu, le système d'obturation de l'invention peut également être réalisé, avec les modifications nécessaires évidentes à l'homme du métier, avec différents types de pompes ou différents types de distributeurs tels que par exemple des distributeurs de gouttes (notamment des médicaments pour les yeux), de crèmes pharmaceutiques ou cosmétiques, et plus généralement de tout autre type de produit fluide. Une caractéristique préférée est que tous ces dispositifs comportent des systèmes de dépression empêchant l'entrée ou le retour d'air extérieur à l'intérieur du réservoir de fluide.

L'élément d'obturation lui-même peut également être modifié sans sortir du cadre de l'invention. En particulier, son ouverture en forme de fente pourrait être remplacée par un très petit trou capable de s'agrandir suffisamment pour permettre le passage d'un tube fin, notamment pour la distribution de gouttelettes. En effet dans ce cas et contrairement aux exemples de pulvérisation, un élément de buse d'éjection, comportant une chambre de tourbillonnement pour créer la pulvérisation, n'est pas nécessaire. De même, le manchon cylindrique creux déformable de l'élément d'obturation pourrait être remplacé par un simple disque en matériau élastomère pour des applications moins contraignantes. Ainsi, par exemple dans le cas d'une application ophtalmologique, l'élément d'obturation pourrait être réalisé sous la forme d'un tel disque comportant un trou. Ce trou est fermé en position d'obturation et obture de manière étanche l'orifice de distribution d'un tube de distribution. Lorsque le dispositif est actionné, ledit tube de distribution déforme ledit disque pour ouvrir ledit trou, permettant audit tube de passer à travers ledit trou pour délivrer une goutte de produit. Après actionnement, le tube est ramené vers sa position initiale et le trou dans le disque se referme automatiquement.

## Revendications

1. Dispositif de distribution de produit fluide comportant un organe de distribution, tel qu'une pompe (20), des moyens d'éjection tel qu'une buse d'éjection (3) incorporant un orifice de distribution (8), un moyen d'actionnement tel qu'un poussoir (1), et un système d'obturation comportant un élément d'obturation (4) déformable élastiquement entre une position d'obturation, dans laquelle il obture hermétiquement l'orifice de distribution (8) et une position d'ouverture dans laquelle il ouvre l'orifice de distribution (8), **caractérisé en ce que** ledit poussoir (1) est légèrement déplaçable par rapport à ladite buse d'éjection (3) et **en ce que** l'élément d'obturation (4) est disposé entre ledit poussoir (1) et ladite buse d'éjection (3), de sorte que, lors de l'actionnement du dispositif de distribution, l'élément d'obturation (4) est déformé vers sa position d'ouverture par ladite buse d'éjection (3) ou par un organe (2) solidaire de ladite buse d'éjection (3), ledit élément d'obturation (4) revenant élastiquement vers sa position d'obturation après l'actionnement du dispositif de distribution.

2. Dispositif selon la revendication 1, dans lequel l'élément d'obturation (4) comporte une paroi d'obturation déformable (41) qui obture l'orifice de distribution (8), ladite paroi d'obturation (41) comportant des moyens d'ouverture (6) qui s'ouvrent dans la position d'ouverture de l'élément d'obturacion.

3. Dispositif selon la revendication 2, dans lequel les moyens d'ouverture comportent une fente (6) qui s'ouvre lors de l'actionnement du dispositif de distribution.

4. Dispositif selon la revendication 3, dans lequel ladite paroi d'obturation (41) comporte une surface inférieure sensiblement concave qui est, dans la position d'obturation, en contact avec une surface supérieure convexe de l'organe (2, 3) solidaire du dispositif de distribution.

5. Dispositif selon la revendication 3 ou 4, dans lequel ladite fente (6) est définie par deux bords (61, 62) qui s'éloignent lors de l'ouverture de la fente (6) de telle manière à former un cône tronqué dans la position d'ouverture de l'élément d'obturation (4), la partie de plus petit diamètre dudit cône tronqué étant définie par les extrémités inférieures desdits deux bords (61, 62) situées à proximité de l'orifice de distribution (8), de telle sorte que lorsque la fente (6) se referme, les deux bords (61, 62) entrent d'abord en contact au niveau desdites extrémités inférieures, expulsant vers l'extérieur le produit restant dans le cône tronqué après l'actionnement du dispositif de distribution.

6. Dispositif selon les revendications 4 et 5, dans lequel, lorsque la fente (6) se referme, lesdites extrémités inférieures des deux bords (61, 62) raclent ladite surface supérieure convexe de l'organe (2, 3) solidaire du dispositif de distribution, retirant le produit restant à cet endroit après l'actionnement du dispositif de distribution.

7. Dispositif selon l'une quelconque des revendications précédentes, dans lequel ledit élément d'obturation (4) comporte un manchon cylindrique (40) disposé autour de et/ou fixé à ladite buse d'éjection (3), et une paroi d'obturation déformable (41) formant une paroi d'extrémité dudit manchon (40), ladite paroi d'obturation (41) comportant une fente (6) disposée en regard de l'orifice de distribution (8) et qui s'ouvre lors de l'actionnement du dispositif.

8. Dispositif selon la revendication 7, dans lequel ledit manchon (40) est, dans la position d'ouverture de l'élément d'obturation (4), déformé de telle manière à solliciter élastiquement l'élément d'obturation (4) vers sa position d'obturation.

9. Dispositif selon la revendication 1 ou 2, dans lequel l'élément d'obturation est réalisé sous la forme d'un disque comportant un trou qui est fermé en position d'obturation, et qui s'ouvre pour laisser passer un organe solidaire du dispositif de distribution lorsque ledit dispositif de distribution est actionné.

10. Dispositif selon l'une quelconque des revendications précédentes, dans lequel ledit élément d'obturation (4) est réalisé en un matériau élasiomère, tel qu'un caoutchouc butyle.

## Patentansprüche

1. Abgabevorrichtung für ein Fluid, die folgende Bestandteile umfaßt: ein Abgabeorgan, wie z.B. eine Pumpe (20), Ausstoßeinrichtungen, wie z.B. eine Ausstoßdüse (3), die eine Abgabeöffnung (8) umfaßt, eine Betätigungseinrichtung, wie z.B. einen Drücker (1) und ein Verschlußsystem, das ein Verschlußelement (4) umfaßt, welches in elastischer Weise zwischen einer Verschlußstellung, in welcher es die Abgabeöffnung (8) hermetisch verschließt, und einer Öffnungsstellung verformbar ist, in welcher es die Abgabeöffnung (8) öffnet, **dadurch gekennzeichnet, daß** der Drücker (1) bezüglich der Ausstoßdüse (3) leicht verschiebbar ist und daß das Verschlußelement (4) zwischen dem Drücker (1) und der Ausstoßdüse (3) derart angeordnet ist, daß während der Betätigung der Abgabevorrichtung das Verschlußelement (4) zu seiner Öffnungsstellung hin durch die Ausstoßdüse (3) oder durch ein Organ (2) verformbar ist, das mit der Ausstoßdüse (3) fest verbunden ist, wobei das Verschlußelement (4) nach der Betätigung der Abgabevorrichtung in elastischer Weise zu seiner Verschlußstellung zurückkehrt.

2. Vorrichtung nach Anspruch 1, bei der das Verschlußelement (4) eine verformbare Verschlußwand (41) umfaßt, welche die Abgabeöffnung (8) verschließt, wobei die Verschlußwand (41) Öffnungseinrichtungen (6) umfaßt, die sich in der geöffneten Stellung des Verschlußelementes öffnen.

3. Vorrichtung nach Anspruch 2, bei der die Öffnungseinrichtungen einen Spalt (6) umfassen, der sich während der Betätigung der Abgabevorrichtung öffnet.

4. Vorrichtung nach Anspruch 3, bei der die Verschlußwand (41) eine im wesentlichen konkave untere Oberfläche umfaßt, die in der Verschlußstellung mit einer konvexen oberen Oberfläche des Organs (2, 3) in Berührung steht, die fest mit der Abgabevorrichtung verbunden ist.

5. Vorrichtung nach Anspruch 3 oder 4, bei der der Spalt (6) von zwei Rändern (61, 62) definiert wird, die sich während des Öffnens des Spaltes (6) derart voneinander enflemen, daß ein stumpfer Kegel in der Öffnungsstellung des Verschlußelementes (4) gebildet wird, wobei der Teil mit dem kleinsten Durchmesser des stumpfen Kegels von den unteren Enden der beiden Ränder (61, 62) definiert wird, die in der Nähe der Abgabeöffnung (8) angeordnet sind, derart, daß dann, wenn sich der Spalt (6) wieder schließt, die beiden Ränder (61, 62) zunächst im Bereich dieser unteren Enden in Berührung kommen, und dabei das in dem stumpfen Kegel nach der Betätigung der Abgabevorrichtung verbleibende Produkt nach außen stoßen.

6. Vorrichtung nach Anspruch 4 und 5, bei der dann, wenn sich der Spalt (6) wieder schließt, die unteren Enden der beiden Ränder (61, 62) die obere konvexe Oberfläche des Organs (2, 3), das mit der Abgabevorrichtung fest verbunden ist, abstreifen und dabei das Produkt zurückziehen, welches sich nach der Betätigung der Abgabevorrichtung an dieser Stelle befindet.

7. Vorrichtung nach einem der vorhergehenden Ansprüche, bei der das Verschlußelement (4) eine Zylinderbuchse (40) umfaßt, die um die Ausstoßdüse (3) herum angeordnet und/oder an ihr befestigt ist, sowie eine verformbare Verschlußwand (41), die eine Endwand der Buchse (40) bildet, wobei die Verschlußwand (41) einen Spalt (6) umfaßt, der gegenüber der Abgabeöffnung (8) angeordnet ist und sich bei einer Betätigung der Vorrichtung öffnet.

8. Vorrichtung nach Anspruch 7, bei der die Buchse (40) in der geöffneten Stellung des Verschlußelementes (4) derart verformt ist, daß sie das Verschlußelement (4) in elastischer Weise zu seiner Verschlußstellung hin vorspannt.

9. Vorrichtung nach Anspruch 1 oder 2, bei der das Verschlußelement in Form einer Scheibe ausgebildet ist, die ein Loch umfaßt, das in der Verschlußstellung geschlossen ist und das sich dann, wenn die Abgabevorrichtung betätigt wird öffnet, um ein Organ hindurchtreten zu lassen, das mit der Abgabevorrichtung fest verbunden ist.

10. Vorrichtung nach einem der vorhergehenden Ansprüche, bei der das Verschlußelement (4) aus einem elastomeren Material, wie z.B. Butylkautschuk hergestellt ist.

## Claims

1. A dispenser device for dispensing a fluid, the dispenser device comprising a dispenser member such as a pump (20), ejection means such as an ejection nozzle (3) incorporating a dispensing orifice (8), actuating means such as a pusher (1), and a closure system comprising a closure element (4) that is resiliently deformable to go between a closed position in which it closes the dispensing orifice (8) hermetically, and an open position in which it opens the dispensing orifice (8), said dispenser device being **characterized in that** said pusher (1) can be displaced a little relative to said ejection nozzle (3), and **in that** the closure element (4) is disposed between said pusher (1) and said ejection nozzle (3) so that, when the dispensing device is actuated, the closure element (4) is deformed into its open position by said ejection nozzle (3) or by a member (2) solid with said ejection nozzle (3), said closure element (4) returning resiliently into its closed position after the dispensing device has been actuated.

2. A device according to claim 1, in which the closure element (4) is provided with a deformable closure wall (41) which closes the dispensing orifice (8), said closure wall (41) being provided with opening means (6) which open when the closure element is in the open position.

3. A device according to claim 2, in which the opening means include a slit (6) which opens when the dispenser device is actuated.

4. A device according to claim 3, in which said closure wall (41) is provided with a substantially concave bottom surface which, in the closed position, is in contact with a convex top surface of the member (2, 3) solid with the dispenser device.

5. A device according to claim 3 or 4, in which said slit (6) is defined by two edges (61, 62) which move apart during opening of the slit (6) in a manner such as to form a truncated cone when the closure element (4) is in the open position, the small-diameter portion of said truncated cone being defined by the bottom ends of said edges (61, 62), which ends are situated in the vicinity of the dispensing orifice (8), so that when the slit (6) closes again, the two edges (61, 62) firstly come into mutual contact at said bottom ends, expelling to the outside any substance remaining in the truncated cone after the dispenser device has been actuated.

6. A device according to claims 4 and 5, in which, while the slit (6) is closing again, said bottom ends of the two edges (61, 62) scrape said convex top surface of the member (2, 3) that is solid with the dispenser member, thereby removing any substance remaining in this place after the dispenser device has been actuated.

7. A device according to any preceding claim, in which said closure element (4) comprises a cylindrical sleeve (40) disposed around and/or fixed to said ejection nozzle (3), and a deformable closure wall (41) forming an end wall of said sleeve (40), said closure wall (41) being provided with a slit (6) disposed facing the dispensing orifice (8), which slit opens whenever the device is actuated.

8. A device according to claim 7, in which, when the closure element (4) is in the open position, said sleeve (40) is in a deformed state so that the closure element (4) is urged resiliently into its closure position.

9. A device according to claim 1 or 2, in which, the closure element is implemented in the form of a disk provided with a hole which is closed in the closed position, and which opens to pass a member solid with the dispenser device whenever said dispenser device is actuated.

10. A device according to any preceding claim, in which said closure element (4) is made of an elastomer, such as a butyl rubber.
